# EUROPÄISCHE PATENTSCHRIFT

(11) **EP 0 557 783 B1**
(45) Veröffentlichungstag und Bekanntmachung des Hinweises auf die Patenterteilung: **16.08.1995**
(21) Anmeldenummer: 93101980.6
(22) Anmeldetag: 09.02.1993
(51) Int. Cl.: B65B 19/10

(54) **Vorrichtung zum Bilden von Zigarettenblöcken**
Device for forming cigarette blocks
Dispositif pour former des blocs de cigarettes

(30) Priorität: 26.02.1992 DE 4205879
(43) Veröffentlichungstag der Anmeldung: 01.09.1993
(73) Patentinhaber: Maschinenfabrik Alfred Schmermund GmbH & Co., D-58285 Gevelsberg (DE)
(72) Erfinder: Oberdorf, Manfred, D-58285 Gevelsberg (DE)
(74) Vertreter: Sparing Röhl Henseler Patentanwälte

(56) Entgegenhaltungen:
- GB-A- 528 492
- GB-A- 2 067 982

## Beschreibung

Die Erfindung betrifft eine Vorrichtung zum Bilden von aus drei Reihen von Zigaretten bestehenden Zigarettenblökken, wobei die mittlere Reihe eine Zigarette weniger als die anderen Reihen enthält, mit an einer Bodenplatte endenden Schächten in einer Anzahl entsprechend der Maximalanzahl der Zigaretten in den Reihen und mit einer Breite etwas größer als der Zigarettendurchmesser zur Aufnahme von übereinander angeordneten Zigaretten und einem Blockschieber zum gleichzeitigen Ausschieben einer zur Bildung jeweils eines Zigarettenblocks notwendigen Anzahl von Reihen von Zigaretten aus den Schächten über ein Mundstück in eine Überführungszelle.

Eine derartige Vorrichtung ist aus der DE-A-3 116 156 bekannt, bei der ein Anschlag vorgesehen ist, der bewirkt, daß in der mittleren Reihe von drei einen Zigarettenblock bildenden Reihen seitlich eine Zigarette zurückgehalten wird, wenn ein Blockschieber den Zigarettenblock aus den Schächten ausschiebt. Auf die zurückgehaltene Zigarette wird hierbei durch die oben und unten benachbarten Zigaretten Reibung ausgeübt. Hierdurch kann die zurückgehaltene Zigarette, die anschließend in die darunter befindliche Reihe gelangen und mit dem nächsten Zigarettenblock ausgeschoben werden soll, beschädigt werden. Die Separierung auf diese einzelne Zigarette gegenüber drei in den anderen Schächten erzwingt einen genau auch zeitlich abgestimmten Ablauf. Fällt eine Zigarette langsamer, wie es in der Praxis durchaus vorkommt, so ergibt dies die gleiche Situation, wie sie in dieser Schrift als zu vermeiden beschrieben ist. Der Toleranzbereich für die Öffnungen in den Schächten mit drei Zigaretten kann größer gewählt werden, weshalb dort auch weniger Störungen auftreten. Zwar ist ein Mechanismus vorgesehen, um in Fällen, in denen der Anschlag mit relativ großer Kraft durch die zurückgehaltene Zigarette beaufschlagt wird, einen Maschinenstop herbeizuführen, um die beschädigte Zigarette eliminieren zu können. Jedoch führt dies zu unerwünschten Stillständen des Zigarettenpackers.

Aufgabe der Erfindung ist es, eine Vorrichtung der eingangs genannten Art zu schaffen, mit der blockweise Zigaretten aus Schächten schonend und wenig störanfällig ausschiebbar sind.

Diese Aufgabe wird dadurch gelöst, daß ein seitlicher Schacht in der Position entsprechend der mittleren Reihe durch einen Steg für den Zigarettendurchtritt nach unten zur Bodenplatte verschlossen und eine Einrichtung zum Zuführen jeweils einer Zigarette unter den Steg nach jedem Ausschieben eines Zigarettenblocks vorgesehen ist.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.

Fig. 1 zeigt in Rückansicht eine Ausführungsform einer Vorrichtung zum Bilden von Zigarettenblöcken.

Fig. 2 zeigt eine Seitenansicht der Vorrichtung von Fig. 1.

Fig. 3 zeigt eine Draufsicht bzw. einen Grundriß von Fig. 2.

Fig. 4 zeigt in Frontansicht eine weitere Ausführungsform.

Die in den Fig. 1 bis 3 dargestellte Ausführungsform einer Vorrichtung zum Bilden von Zigarettenblöcken umfaßt einen Zigarettentrichter 1 mit mehreren, nebeneinander angeordneten, im wesentlichen vertikalen Schächten 2 über einer Bodenplatte 3, wobei die Schächte 2 im unteren, sich über die Höhe von drei Zigaretten 4 erstreckenden Ausschubbereich über der Bodenplatte 3 vorderund rückseitig offen sind.

Vor dem Zigarettentrichter 1 ist ein sich in Ausschubrichtung der Zigaretten 4 erstreckendes Mundstück 5 angeordnet, durch das die einen Zigarettenblock bildenden Zigaretten 4 mittels eines entsprechend ausgebildeten Blockschiebers 6 beispielsweise in eine Überführungszelle 7 zu oder von einem Förderer überschoben werden. Der Blockschieber 6 umfaßt eine Reihe von nebeneinander angeordneten, sich jeweils über eine Höhe von etwas weniger als drei Zigaretten 4 erstreckenden Schieberelementen 8, wobei das letzte Schieberelement 8 an einer Seite gabelförmig derart ist, so daß hiervon nur eine Zigarette 4 in der ersten und dritten Reihe, nicht aber in der zweiten Reihe (über der Bodenplatte 3) erfaßbar ist. Der Blockschieber 6 wird über einen entsprechenden (nicht dargestellten) Antrieb, etwa einen Kurbelantrieb, entsprechend dem Takt des Förderers hin- und herbewegt, wobei die einzelnen Schieberelemente 8 an den Filterenden der Zigaretten 4 an der Rückseite des Zigarettentrichters 1 angreifen und dadurch, daß sie durch die Schächte 2 hindurchgeführt werden, die Zigaretten 4 als Zigarettenblock ausschieben.

Die Anzahl der Schächte 2 ist um eins größer als die Maximalzahl der Zigaretten 4 in den Reihen des zu bildenden Zigarettenblocks. Außerdem befindet sich an einer Seite des Zigarettentrichters 1 in einem Schacht 2' benachbart zu dem dort seitlich außen befindlichen Schacht 2'' ein Steg 9 an der Position der Zigarette 4 der zweiten Reihe und verhindert so das Füllen dieses Schachtes 2' in den beiden Reihen über der Bodenplatte 3. Der Schacht 2' ist zum Schacht 2'' hin in der ersten Reihe über der Bodenplatte 3 offen, während der Schacht 2'' auf der gleichen Höhe nach außen hin eine Durchtrittsöffnung 10 für einen Schieber 11 aufweist. Der Schieber 11 dient zum überschieben einer Zigarette 4 aus der untersten Position im Schacht 2'' seitlich in die unterste Position im Schacht 2' im Takt des Blockschiebers 6, so daß sich jeweils auch eine Zigarette 4 unterhalb des Stegs 9 befindet, wenn die Zigaretten 4 zur Bildung eines Zigarettenblocks ausgeschoben werden. Hierdurch kann der Blockschieber 6 drei Reihen von Zigaretten 4, wobei die mittlere Reihe eine Zigarette weniger enthält, ausschieben, um so einen dreireihigen Zigarettenblock aus beispielsweise 7+6+7 Zigaretten 4 zu bilden.

Das Mundstück 5 besitzt in Höhe des Stegs 9 eine einwärts gerichtete Leiste 12, die parallel zur Ausschubrichtung der Zigaretten 4 verläuft. Die sich in Vorschubrichtung der Zigaretten 4 verengende Überführungszelle 7 besitzt bewegliche, durch ihre Seitenwände 13 einwärts bis auf eine Tiefe entsprechend etwa einem Zigarettenradius unter Federvorspannung schwenkbare Stege 14, die das Positionieren der Zigaretten 4 der mittlere Reihe auf Lücke bezüglich der beiden anderen Reihen unterstützen, so daß die Überführungszelle 7 den Zigarettenblock mit korrekter Zigarettenanordnung aufnimmt.

Der Schieber 11 ist beim dargestellten Ausführungsbeispiel nach Fig. 3 mittels eines Kurbeltriebs hin- und herbeweglich und befindet sich an einem Hebel 15, der schwenkbar an der Vorderseite des Zigarettentrichters 1 gelagert und mit einer von einer (nicht dargestellten) Kurve bewegten Gelenkstange 16 betätigbar ist. Für den Fall, daß gleichzeitig zwei Zigarettenblöcke an zwei Abgabeenden des Zigarettentrichters 1 gebildet werden sollen, kann der Hebel 15 einen Fortsatz 17 aufweisen, der mit einer weiteren Gelenkstange 16' gekoppelt ist, die ihrerseits einen weiteren (nicht dargestellten) Hebel entsprechend dem Hebel 15 betätigt.

Bei der in Fig. 4 dargestellten Ausführungsform führt ein zusätzlicher seitlicher Schacht 2'', der entsprechend gebogen ausgebildet ist, jeweils eine Zigarette 4 infolge Schwerkraft unter den Steg 9 in die erste Reihe über der Bodenplatte 3.

## Patentansprüche

1. Vorrichtung zum Bilden von aus drei Reihen von Zigaretten (4) bestehenden Zigarettenblöcken, wobei die mittlere Reihe eine Zigarette (4) weniger als die anderen Reihen enthält, mit an einer Bodenplatte (3) endenden Schächten (2) in einer Anzahl entsprechend der Maximalanzahl der Zigaretten (4) in den Reihen und mit einer Breite etwas größer als der Zigarettendurchmesser zur Aufnahme von übereinander angeordneten Zigaretten (4) und einem Blockschieber (6) zum gleichzeitigen Ausschieben einer zur Bildung jeweils eines Zigarettenblocks notwendigen Anzahl von Reihen von Zigaretten (4) aus den Schächten (2) über ein Mundstück (5) in eine Überführungszelle (7), dadurch **gekennzeichet**, daß ein seitlicher Schacht (2') in der Position entsprechend der mittleren Reihe durch einen Steg (9) für den Zigarettendurchtritt nach unten zur Bodenplatte (3) verschlossen und eine Einrichtung zum Zuführen jeweils einer Zigarette (4) unter den Steg (9) nach jedem Ausschieben eines Zigarettenblocks vorgesehen ist.

2. Vorrichtung nach Anspruch 1, dadurch gekennzeichnet, daß die Einrichtung zum Zuführen jeweils einer Zigarette (4) einen zusätzlichen Schacht (2'') benachbart zu dem seitlichen Schacht (2') umfaßt, von dem jeweils eine Zigarette (4) unter den Steg (9) führbar ist.

3. Vorrichtung nach Anspruch 2, dadurch gekennzeichnet, daß der zusätzliche Schacht (2'') unter dem Steg (9) mündet.

4. Vorrichtung nach Anspruch 2, dadurch gekennzeichnet, daß ein Schieber (11) zum Überführen einer Zigarette (4) aus dem zusätzlichen Schacht (2'') unter den Steg (9) in dem seitlichen Schacht (2') vorgesehen ist.

## Claims

1. Device for forming cigarette blocks consisting of three rows of cigarettes (4), the middle row containing one cigarette (4) less than the other rows, having shafts (2), ending at a baseplate (3), in a number corresponding to the maximum number of cigarettes (4) in the rows and of a width somewhat greater than the cigarette diameter, for receiving cigarettes (4) disposed one on top of the other, and having a block pusher (6) for simultaneously ejecting from the shafts (2), via a mouthpiece (5), into a transfer cell (7), a number of rows of cigarettes (4) which is necessary to form, in each case, one cigarette block, characterised in that a lateral shaft (2') in the position corresponding to the middle row is closed off, for the passage of a cigarette downwards to the baseplate (3), by a web (9) and an apparatus is provided for feeding, in each case, one cigarette (4) underneath the web (9) after each ejection of a cigarette block.

2. Device according to Claim 1, characterised in that the apparatus for feeding, in each case, one cigarette (4) comprises an additional shaft (2'') adjacent to the lateral shaft (2'), from which one cigarette (4) can in each case be guided underneath the web (9).

3. Device according to Claim 2, characterised in that the additional shaft (2'') opens out beneath the web (9).

4. Device according to Claim 2, characterised in that a pusher (11) is provided for transferring a cigarette (4) out of the additional shaft (2'') underneath the web (9) in the lateral shaft (2').

## Revendications

1. Dispositif pour la formation de blocs de cigarettes comportant trois couches de cigarettes (4), la couche du milieu comportant une cigarette (4) de moins que les deux autres couches, muni de compartiments (2) en nombre correspondant au nombre maximal de cigarettes (4) dans les couches et dont la largeur est légèrement supérieure au diamètre des cigarettes afin de recevoir des cigarettes (4) empilées les unes au dessus des autres, le fond desdits compartiments étant fermé par une plaque (3), et muni d'un poussoir (6) destiné à éjecter simultanément des compartiments (2) le nombre de couches de cigarettes (4) nécessaire à la formation d'un bloc de cigarettes, l'éjection hors des compartiments (2) s'effectuant par un conduit-guide (5) dans une cellule de transfert (7), caractérisé en ce qu'un compartiment latéral (2') est obstrué par un noyau (9) disposé dans la couche centrale, de sorte à empêcher la descente d'une cigarette sur la plaque (3), et en ce qu'il est prévu un dispositif d'amenée d'une cigarette (4) sous le noyau (9) après chaque éjection d'un bloc de cigarettes.

2. Dispositif selon la revendication 1, caractérisé en ce que le dispositif d'amenée d'une cigarette (4) comporte un compartiment supplémentaire (2'') voisin du compartiment latéral (2') et à partir duquel une cigarette (4) peut être amenée sous le noyau (9).

3. Dispositif suivant la revendication 2, caractérisé en ce que le compartiment supplémentaire (2'') débouche sous le noyau (9).

4. Dispositif suivant la revendication 2, caractérisé en ce qu'un poussoir (11) est prévu pour le transfert d'une cigarette (4) dans le compartiment latéral (2'), sous le noyau (9), à partir du compartiment supplémentaire (2'').
